# EUROPÄISCHE PATENTANMELDUNG

(11) **EP 0 786 392 A1**
(43) Veröffentlichungstag der Anmeldung: **30.07.1997**
(21) Anmeldenummer: 97100544.2
(22) Anmeldetag: 15.01.1997
(51) Int. Cl.: B61L 23/06

(54) **Verfahren und Einrichtung zur Warnung von Personen im Gleisbereich**

(30) Priorität: 29.01.1996 DE 19602873
(71) Anmelder: Stein GmbH, D-81827 München (DE)
(72) Erfinder: Stein, Hermann, 81827 München (DE)

(57) **Zusammenfassung**

Verfahren und Einrichtung zur Warnung von Personen im Gleisbereich vor herannahen Zügen durch im Arbeitsbereich von Personen befindliche Warnstationen, die Züge signalisierende, ortsbezogene Warninformationen von Meldestationen über einen Nachrichtenkanal erhalten, wobei über den Nachrichtenkanal nur jene Warninformationen geleitet werden, deren Ortsbezug mit der an die Meldestationen geleiteten Ortskennung von Warnstationen übereinstimmen.

## Beschreibung

Die Erfindung betrifft ein Verfahren und eine Einrichtung zur Warnung von Personen im Gleisbereich mit den im Oberbegriff der Patentansprüche 1 bzw. 5 angegebenen Merkmalen.

Bekannt ist ein Verfahren und eine Einrichtung zur Warnung von Personen im Gleisbereich vor herannahenden Zügen durch Meldestationen, die Züge signalisierende, der Warnunggebung dienende ortsbezogene Statusinformationen über einen Nachrichtenkanal an im Arbeitsbereich der Personen befindliche, zur Warngebung fähige Warnstationen leiten, die ihre Lage durch Funkempfänger eines globalen Positionierungssystems ermitteln und nur jene Statusinformationen ausgewerten, deren zugeordneter Arbeitsbereich mit ihrer ermittelten Lage übereinstimmt (DE 44 25 969 C1). Der Nachrichtenkanal ist mit Statusinformationen zur Warngebung aller möglichen Warnstationen belegt.

Bekannt ist auch ein gattungsgemäßes Verfahren und eine gattungsgemäße Einrichtung, wobei Statusinformationen gegenseitig zwischen Meldestationen und an Warnstationen übertragen werden (EP 06 98 543 A1). Auch hier ist der Nachrichtenkanal mit Statusinformationen nicht angesprochener Warnstationen belegt.

Aufgabe der Erfindung ist es, ein gattungsgemäßes Verfahren und eine gattungsgemäße Einrichtung anzugeben, bei welchen es möglich ist, Personen im Gleisbereich vor herannahen Zügen zu warnen, und wobei der Nachrichtenkanal mit Informationen gering belegt ist.

Diese Aufgabe wird erfindungsgemäß bei dem gattungsgemäßen Verfahren bzw. der gattungsgemäßen Einrichtung durch die kennzeichnenden Merkmale des Anspruchs 1 bzw. 5 gelöst.

Das Verfahren und die Einrichtung gestatten eine bessere und wirtschaftlichere Nutzung des Nachrichtenkanals.

Weitere vorteilhafte Ausgestaltungen sind in den Unteransprüchen beschrieben.

Nachfolgend ist ein Ausführungsbeispiel der Erfindung anhand der Zeichnung näher erläutert. Es zeigt
**Fig. 1** eine Anordnung von Melde- und Warnstationen.

In **Fig. 1** ist eine typische Anordnung von zwei Meldestationen 1,3 und zwei Warnstationen 7,9 dargestellt.

Die Meldestationen 1,3 kommunizieren untereinander und mit den Warnstationen 7,9 über einen Nachrichtenkanal 5. Die Art des Nachrichtenkanals kann beliebig sein, z.B. drahtgebunden oder drahtlos, einkanalig, mehrkanalig oder netzartig. Die Stationen 1,3,7,9 enthalten einen Rechner 11,51 mit seiner Peripherie 13,15,19,21,53,55 sowie Kommunikationseinrichtungen 17,57, die einen Sender, einen Empfänger und einen Adressierungsteil aufweisen.

Den Meldestationen 1,3 werden Züge signalisierende, der Warngebung dienende ortsbezogene Statusinformationen über einen Eingang 23 in einen Statusspeicher 13 eingeben. Diese Statusinformationen werden von dem Rechner 11 über eine Verbindung 25, einen Selektor 15 und die Verbindung 27 der Kommunikationseinrichtung 17 zugeleitet. Die Kommunikationseinrichtung 17 gibt die Statusinformationen über den Nachrichtenkanal 5 an die Kommunikationseinrichtung 17 anderer Meldestationen 1,3 und/oder an die Kommunikationseinrichtung 57 von im Arbeitsbereich von Personen befindlichen Warnstationen 7,9 weiter. Der Rechner 11 in den Meldestationen 1,3 speichert empfangene Statusinformationen über die Verbindung 31 in den Stausspeicher 13. Solche Statusinformationen von benachbarten Meldestationen 1,3 können z.B. durch den Rechner 11 mit eigenen Statusinformationen in bekannter Weise verknüpft werden, um den Zugwegverlauf und die Wegbelegung außerhalb des eigenen Bereiches zu ermitteln und damit notwendige weitere Statusinformationen für die Warnung zu gewinnen. Die von der Kommunikationseinrichtung 57 in den Warnstationen 7,9 empfangenen Statusinformationen werden in bekannter Weise von dem Rechner 51 über die Verbindung 65 an einen Auswerter 53 geleitet, der ein entsprechendes Warnsignal an seinem Ausgang 59 abgeben kann. Von den vielen Statusinformationen in dem Nachrichtenkanal 5 werten die Warnstationen 7,9 nur jene aus, die für sie bestimmt sind. Das geschieht in bekannter Weise durch eine Adressierung 57 oder eine Ortskennung.

Der Nachrichtenkanal 5 ist mit einer Vielzahl von Statusinformationen belegt, da jederzeit eine beliebige Warnstation 7,9 mit Statusinformationen versorgt werden muß. Um die Belegung des Nachrichtenkanals 5 zu reduzieren ist vorgesehen, daß die Rechner 51 der Warnstationen 7,9 eine der Ortslage der Warnstation 7,9 entsprechende Ortskennung aus einem Ortskennungsmerker 55 über eine Leitung 63 an die Kommunikationseinrichtung 57 leiten. Diese Ortskennung kann z.B. über einen Eingang 61 vorgegeben oder durch ein globales Positionierungssystem bestimmt sein. Die Ortskennung - gegebenenfalls auch weitere Informationen - werden der Kommunikationseinrichtung 17 der Meldestationen 1,3 über den Nachrichtenkanal 5 durch die Kommunikationseinrichtung 57 der Warnstationen 7,9 gemeldet. Der Rechner 11 in den Meldestationen 1,3 legt empfangene Ortskennungen über eine Verbindung 29 in einen Ortskennungsspeicher 21 ab. Der Rechner 11 vergleicht durch einen Selektor 15 die im über eine Leitung 37 zugeführten Ortskennungen aus dem Ortskennungsspeicher 21 mit den Ortsbezügen der ortsbezogenen Statusinformationen aus dem Statusspeicher 13. Der Selektor 15 läßt außer durch den Rechner 11 vorbestimmte Statusinformationen nur solche über die Verbindung 27 an die Kommunikationseinrichtung 17 gelangen, deren Ortsbezug mit der entsprechenden Ortskennung übereinstimmen. Die Kommunikationseinrichtung 17 der Meldestationen 1,3 sendet daher nur jene Statusinformationen, die zur Zeit benötigt werden und entlastet so den Nachrichtenkanal 5 in seiner Belegung.

Der Rechner 51 in den Warnstationen 7,9 kann der Ortskennung aus dem Ortskennungsmerker 55 ein Löschsignal 67 kennzeichnend zuordnen, um weitere Meldungen entsprechender Statusinformationen durch die Meldestationen 1,3 zu verhindern. Das Löschsignal 67 kann z.B. ein Zusatzsignal, ein fehlendes oder geändertes Signal sein, es kann Bestandteil der Ortskennung oder einer weiteren Information sein. Das Löschsignal 67 wird von dem Rechner 51 in den Ortskennungsmerker 55 oder direkt in die Kommunikationseinrichtung 57 eingegeben. Der Selektor 15 des Rechners 11 in den Meldestationen 1,3 leitet jene ortsbezogenen Statusinformationen 13 nicht mehr an die Kommunikationseinrichtung 17 weiter, bei deren mit ihrem Ortsbezug übereinstimmender Ortskennung er ein zugeordnetes Löschsignal feststellt.

Um eine Belegung des Nachrichtenkanals 5 durch gestörte Stationen 1,3,7,9 zu verhindern, ist vorgesehen, daß die Ortskennungen in dem Ortskennungsspeicher 21 der Meldestationen 1,3 von dem Rechner 11 nach einer vorgegebenen Karenzzeit gelöscht werden. Dazu ist jeder Ortskennung im Ortskennungsspeicher 21 ein Zeitglied 19 zugeordnet, das mit dem Ortskennungsspeicher 21 in Verbindung (33,35) steht. Ein Zeitglied 19 wird von dem Rechner 11 retriggert, wenn ein erneuter Empfang der dem Zeitglied 19 zugeordneten Ortskennung festgestellt wird.

Der Rechner 51 in den Warnstationen 7,9 kann die Ortskennung im Ortskennungsmerker 55 in die Adresse des Adressierungsteils der Kommunikationseinrichtung 57 als Teilmenge einbinden, um die Nachrichtenmenge zu reduzieren. Wenn die Teilmenge der Ortskennung die erforderliche Menge der Adresse erreicht, ist die Adresse auch vollständig durch die Ortskennung ersetzbar.

## Patentansprüche

1. Verfahren zur Warnung von Personen im Gleisbereich vor herannahenden Zügen durch adressierbare Meldestationen (1,3), die Züge signalisierende, der Warnunggebung dienende ortsbezogene Statusinformationen (13) über einen Nachrichtenkanal (5) an andere Meldestationen (1,3) und/oder an im Arbeitsbereich der Personen befindliche, zur Warngebung fähige, eine ihre örtliche Lage kennzeichnende Ortskennung (55) aufweisende, adressierbare Warnstationen (7,9) leiten,
**dadurch gekennzeichnet,**
daß durch die Warnstationen (7,9) deren Ortskennung (55) über den Nachrichtenkanal (5) an die Meldestationen (1,3) gesendet wird, und
daß von den Meldestationen (1,3) nach einem Empfang der Ortskennung (55) außer vorbestimmten ortsbezogenen Statusinformationen (13) nur jene, deren Ortsbezug mit den empfangenen Ortskennungen (55) übereinstimmen, selektiert und an die Meidestationen (1,3) und/oder an die Warnstationen (7,9) geleitet werden.

2. Verfahren nach Anspruch 1, dadurch gekennzeichnet,
daß von den Meldestationen (1,3) jene ortsbezogenen Statusinformationen (13) nicht mehr gesendet werden, deren Ortsbezug mit einer Ortskennung (55) übereinstimmt, der ein Löschsignal (67) von einer Warnstation (7,9) gekennzeichnend zuordnet ist.

3. Verfahren nach Anspruch 1 bis 2, dadurch gekennzeichnet,
daß von den Meldestationen (1,3) nur jene ortsbezogenen Statusinformationen (13) selektiert und weitergeleitet werden, deren mit ihrem Ortsbezug übereinstimmende Ortskennung (55) innerhalb einer vorgegebenen Zeit (19) wiederholend empfangen wird.

4. Verfahren nach Anspruch 1 bis 3, dadurch gekennzeichnet,
daß eine Teilmenge der Adresse der adressierbaren Warnstationen (7,9,57) aus der Ortskennung (55) gebildet wird.

5. Einrichtung zur Warnung von Personen im Gleisbereich vor herannahenden Zügen durch adressierbare Meldestationen (1,3), die Züge signalisierende, der Warnunggebung dienende ortsbezogene Statusinformationen (13) über einen Nachrichtenkanal (5) an andere Meldestationen (1,3) und/oder an im Arbeitsbereich der Personen befindliche, zur Warngebung fähige, eine ihre örtliche Lage kennzeichnende Ortskennung (55) aufweisende, adressierbare Warnstationen (7,9) leiten,
wobei die Stationen (1,3,7,9) einen Rechner (11,51) mit seiner Peripherie (13,53,55) und mit ihm verbundene Kommunikationseinrichtungen (17,57) aufweisen, die einen Sender, einen Empfänger und einen Adressierungsteil enthalten,
**dadurch gekennzeichnet,**
daß die Meldestationen (1,3) einen Ortskennungsspeicher (21) und einen Selektor (15) aufweisen,
daß der Rechner (51) in den Warnstationen (7,9) die Ortskennung der Warnstationen (7,9) aus einem Ortskennungsmerker (55) durch die Kommunikationseinrichtung (57) über den Nachrichtenkanal (5) an die Meldestationen (1,3) sendet,
daß der Rechner (11) in den Meldestationen (1,3) die durch die Kommunikationseinrichtung (17) in den Meldestationen (1,3) von den Warnstationen (7,9) empfangenen Ortskennungen in den Ortskennungsspeicher (21) ablegt, und
daß der Selektor (15) des Rechners (11) aus einem Statusinformationsspeicher (13) außer vorbestimmten ortsbezogenen Statusinformationen nur jene, deren Ortsbezug mit den ihm aus dem Ortskennungsspeicher (21) zugeleiteten Ortskennungen er als übereinstimmend ermittelt hat, über die Kommunikationseinrichtung (17) und den Nachrichtenkanal (5) an die Meldestationen (1,3) und/oder an die Warnstationen (7,9) zur weiteren Verarbeitung sendet.

6. Einrichtung nach Anspruch 5, dadurch gekennzeichnet,
daß die Rechner (51) in den Warnstationen (7,9) der Ortskennung aus dem Ortskennungsmerker (55) ein Löschsignal (67) kennzeichnend zuordnen, und daß der Selektor (15) des Rechners (11) in den Meldestationen (1,3) jene ortsbezogenen Statusinformationen (13) nicht mehr an die Kommunikationseinrichtung (17) leitet, bei deren mit ihrem Ortsbezug übereinstimmender Ortskennung (55) er ein zugeordnetes Löschsignal (67) feststellt.

7. Einrichtung nach Anspruch 5 bis 6, dadurch gekennzeichnet,
daß die Meldestationen (1,3) retriggerbare Zeitglieder (19) aufweisen, und daß der Rechner (11) in den Meldestationen (1,3) die empfangenen Ortskennungen in dem Ortskennungsspeicher (21) wieder löscht, wenn eine vorgegebene Karenzzeit eines je einer Ortskennung zugeordneten Zeitglieds (19) verstreicht, ohne daß das Zeitglied (19) durch eine erneut empfangene, ihm zugeordnete Ortskennung retriggert wird.

8. Einrichtung nach Anspruch 5 bis 7, dadurch gekennzeichnet,
daß der Rechner (51) in den Warnstationen (7,9) die Ortskennung (55) als eine Teilmenge mit der Adresse im Adressierungsteil der Kommunikationseinrichtung (57) verknüpft.
